# EUROPÄISCHE PATENTSCHRIFT

(11) **EP 1 430 814 B1**
(45) Veröffentlichungstag und Bekanntmachung des Hinweises auf die Patenterteilung: **25.06.2008**
(21) Anmeldenummer: 03027619.0
(22) Anmeldetag: 02.12.2003
(51) Int. Cl.: A47C 27/14

(54) **Polsterteil und Verfahren zu dessen Herstellung**
Upholstery element and method of manufacturing
Elément de rembourrage et procédé pour sa fabrication

(30) Priorität: 17.12.2002 IT MI20022651
(43) Veröffentlichungstag der Anmeldung: 23.06.2004
(73) Patentinhaber: New Wind S.r.l., 72017 Ostuni (Brindisi) (IT)
(72) Erfinder: Piccinini, Antonio, 35100 Padova (IT)
(74) Vertreter: Mayer, Hans Benno

(56) Entgegenhaltungen:
- EP-A- 0 858 876
- WO-A-99/08571
- FR-A- 2 818 187
- JP-A- 11 018 867
- US-A1- 2001 034 908

## Beschreibung

Die vorstehende Erfindung betrifft ein Polsterteil, sowie ein Verfahren zu dessen Herstellung.

Im Folgenden wird auf ein Polsterteil aus synthetischem Material, z.B. aus einem Polyuretanwerkstoff Bezug genommen.

Die vorstehende Erfindung betrifft ein Polsterteil für die Herstellung von Matratzen, welche sehr bequem und widerstandsfähig sind und an denen die Verbraucher Gefallen gefunden haben.

Es ist naheliegend, dass das im Nachfolgenden beschriebene Bauteil sowie das dazugehörige Verfahren auch für die Herstellung von einer Polsterung für Sitzflächen und / oder Rückenlehnen von Stühlen oder Sofas, Kissen oder Polstern oder sanitären Erzeugnissen, wie z.B. Sitzpolstern für Kinderwagen, Nierenstützen in besonderer Ausführungsform einsetzbar sind.

Die herkömmlichen aus Kunststoff bestehenden Polsterungen weisen üblicherweise eine Schicht bestehend aus elastischem Material in Kombination mit einer Schicht aus viskoelastischen Material auf.

Die Verwendung von viskoelastischem Material führt zu einem erheblichen Konfort, da es in gewisser Weise Formgedächtnismerkmale aufweist und eine Verformung bei Aufliegen des Körpers auf der Matratze unter geringem Einfluß auf den Körper des Benutzers aufweist und nach Verlassen der Matratze durch den Benutzer in seine ursprüngliche Form zurückkehrt. Ferner sind viskoelastische Materialen wärmeempfindlich und verformen sich auch bei Einwirken der Körperwärme des Benutzers, Tatsache, die zu einem weiteren Komfort für den Benutzer führt.

Besonders weisen die herkömmlichen Polsterungen in Draufsicht zwei Schichten mit gleichen Abmessungen auf und diese Schichten sind aus elastischem Material und viskoelastischem Material gebildet, wobei die beiden Schichten durch eine weitere Kleberschicht miteinander verbunden sind.

Die herkömmlichen Polsterungen weisen zahlreiche Nachteile auf, die hauptsächlich darin zu sehen sind, dass die Klebeschicht im Laufe der Zeit einen Alterungsprozess erfährt und zu einer Verhärtung des Klebers führt sowie zum Lösen der miteinander verklebten Schichten.

Desweiteren konnte festgestellt werden, dass bei den bekannten Polsterungen Schäden aufgrund eines mangelhaften Klebers oder aufgrund einer nicht sachgerechten Verklebung auftreten können.

Ferner, da die beiden Schichten der Polsterungen miteinander verklebt sind, ist es unumgänglich, dass die miteinander verbundenen Flächen der beiden Schichten als ebenes Bauteil auszuführen sind oder unter Verwendung von Krümmungen mit sehr großem Radius, um zu gewährleisten, dass die zu verbindenden Flächen stets flächig miteinander verbunden bleiben. Es würden erhebliche Schwierigkeiten auftreten, die zu einer Verteuerung des Fertigungsprozesses führen würden, wenn zwei Flächen von Materialschichten miteinander zu verbinden wären, die nicht im Wesentlichen ebenen Verlauf hätten oder über genau zueinander passende Verbindungsprofile zu verbinden wären.

Der japanischen Patentanmeldung JP-A-11 18867 kann ein Sitz- oder Lehnenteil für einen Stuhl entnommen warden. Jedes dieser Bauteile besteht aus einer ebenen Grundplatte, auf die eine Beschichtung aus Uretan aufgeschäumt wird, wobei diese erste Beschichtung eine zweite gelartige Beschichtung aufnimmt und der dadurch gebildete Körper in eine dünne Ummantelung eingebracht wird, um ein Sitz- oder Lehnenteil für einen Stuhl zu schaffen. Die bekannten Bauteile werden unter Verwendung eines Klebers fertig bearbeitet und weisen, durch Vorsehen einer Trägerplatte, einen in der Fläche starren Aufbau auf.

Der französischen Patentanmeldung FR-A-2816187 kann ein Autositz entnommen werden, dessen Körper aus geschäumtem Kunststoff besteht, wobei dieser Körper durch eine Textilbeschichtung verkleidet wird. Das Verfahren eignet sich zur Herstellung kleinerer Bauteile, wobei nach Fertigstellung des Sitzteiles ein umfangsseitiges Abtrennen der abstehenden Ränder der aus textilem Material bestehenden Beschichtung notwendig wird.

Aufgabe der vorstehenden Erfindung ist es die eingangs genannten technischen Nachteile des Standes der Technik zu vermeiden.

Besonders ist es Aufgabe der Erfindung, ein Polsterteil zu schaffen, bei dem die Gefahr, dass sich zwei miteinander verbundene Schichten voneinander lösen, sehr gering ist. Eine weitere Aufgabe der Erfindung besteht darin, ein Polsterteil zu schaffen, das nicht bereits als neues Fertigteil als Ausschuss zu bewerten ist, da die Klebevorgänge nicht fachgerecht durchgeführt wurden.

Dies ist besonders wichtig, da in bekannter Weise Klebevorgänge von Bauteilen aus Kunststoff größte Fachkenntnis voraussetzen.

Ferner besteht bei Klebeverbindungen die Gefahr, dass Allergien aufgrund der eingesetzten chemischen Lösungsmittel auftreten könnten und Abneigungen gegenüber der Verwendung herkömmlicher Matratzen mit Klebeverbindungen bestehen könnten.

Eine weitere Aufgabe der Erfindung ist darin zu sehen ein Polsterteil zu schaffen, bei dem die gegenseitig miteinander verbundenen Flächen der elastischen Schicht und der viskoelastischen Schicht nicht besonders aufwendige Formgestaltung aufweisen, z.B. unter Vorsehung von zahlreichen, vorspringenden Teilen und / oder Ausnehmungen mit Hinterschneidung.

Auf diese Weise besteht bei Vorsehung sehr aufwendiger Formgebung für die zu verbindenden Schichten die Gefahr, dass die fertiggestellte Matratze weniger tragende Flächen aufweist, z.B. in Übereinstimmung mit den Schultern, den Fußgelenken oder des Nierenbreiches des Benutzers.

Die vorgenannten Aufgaben werden mittels eines Polsterteiles gemäss Anspruch 1 gelöst.

Es ist ferner vorteilhaft, dass das Polsterteil zwei oder mehrere Teilfächen mit unterschiedlicher Formgebung aufweist, um somit diesen Teilflächen unterschiedliche Tragfähigkeit zu verleihen.

In vorteilhafter Weise weist die viskoelastische Schicht Randbereiche auf, die zumindestens teilweise die Seitenbereiche der elastischen Schicht oder umgekehrt abdecken.

In einer besonderen Ausführungsform bestehen die elastische Schicht und die viskoelastische Schicht im Wesentlichen aus einem Polyuretanwerkstoff und das Polsterteil wird für die Schaffung einer Matratze herangezogen.

Die vorstehende Erfindung bezieht sich ferner auf ein Verfahren zur Herstellung eines Polsterteiles, gemäss Anspruch 6.

In der Praxis ist es möglich, das Polsterteil dadurch herzustellen, indem in die Form das elastische Material eingebracht wird und ein Ausschäumen mittels eines viskoelastischen Materials erfolgt oder umgekehrt, d.h., indem in die Form viskoelastisches Material eingebracht wird und der Ausschäumvorgang mittels elastischem Material vervollständigt wird.

In vorteilhafter Weise wird das viskoelastische Material an einer Frontseite einer Wand oder in Übereinstimmung mit den Seitenrändern der elastischen Schicht eingespritzt.

Nach einer weiteren Ausführungsform wird das viskoelastische Material nicht nur an der Oberseite und seitlich in die Form eingebracht, sondern auch an der Unterseite der elastischen Schicht oder umgekehrt.

Das somit hergestellte Polsterteil sowie das dazu erforderliche Verfahren sind besonders wirtschaftlich, besonders im Vergleich mit Polsterteilen sowie deren Herstellungsverfahren, die aus dem Stand der Technik bekannt sind und ferner tritt eine verminderte Ausschußquote auf.

Weitere Merkmale und Vorteile der Erfindung können der nun folgenden Beschreibung und den beigefügten Zeichnungen entnommen werden.

### Es zeigen:

Figur 1 in perspektivischer Ansicht teilweise im Schnitt ein nicht erfindungsgemässes Polsterteil;
Figur 2 eine Ansicht auf die Unterseite des Polsterteiles gemäß Figur 1;
Figur 3 eine perspektivische Darstellung teilweise im Schnitt eines erfindungsgemäßen Polsterteiles;
die Figuren 4 bis 10 schematische Schnittdarstellungen verschiedener Ausführungsbeispiele des erfindungsgemäßen Polsterteiles; und
die Figuren 11 bis 14 perspektivische Darstellungen teilweise im Schnitt von weiteren Ausführungsformen nicht erfindungsgemäßer Poltsterteile.

In Figur 1 wird ein Polsterteil dargestellt, das gesamthaft mit 1 gekennzeichnet ist.

Das Posterteil 1 weist eine elastische Schicht 2 auf sowie eine viskoelastische Schicht 3; die Schichten 2,3 sind miteinander in Übereinstimmung mit sich gegenüberliegenden inneren Flächen 4 verbunden.

In vorteilhafter Weise sind die elastische Schicht 2 sowie die viskoelastische Schicht 3 direkt miteinander verbunden, ohne für diesen Verbindungsvorgang einen Kleber einzusetzen.

Wie der Figur 3 zu entnehmen ist, weisen die Flächen der elastischen Schicht 2 sowie der viskoelastischen Schicht 3 ein geformtes Profil auf. In erfindungsgemässer Weise weisen die Formprofile der elastischen Schicht 2 und der viskoelastischen Schicht 3 vorspringende Teile 5 und zurückstehende Teile 6 auf.

Wie z.B. den Figuren 9 und 10 zu entnehmen ist, weist das Teil 1 in einer bevorzugten Ausführungsform zwei oder mehrere unterschiedliche Verformungen 15,16 auf, um dadurch den entsprechenden Teilstücken unterschiedliche Stützfunktionen zu verleihen.

So kann die unterschiedliche Formgebung durch Vorsehung von vorspringenden Teilen 5 und zurücktretenden Teilen 6 mit unterschiedlichen Abmessungen in jedem Abschnitt 15,16 vorgesehen sein.

Diese Maßnahme hat sich als vorteihaft erwiesen, um die Tragfähigkeit in Übereinstimmung mit verschiedenen Körperteilen des Benutzers z.B. in Übereinstimmung der Waden, des Nierenbereiches oder der Schultern zu erreichen. In besonders vorteilhafter Weise, wie dies in Figur 1 oder 3 dargestellt ist, weist die viskoelastische Schicht 3 abstehende Ränder oder Kanten 7 auf, die wenigstens teilweise die Seitenränder 8 der elastischen Schicht 2 abdecken.

Mit dieser Maßnahme wird der zweifache Vorteil erzielt, dass die Fläche des Polsterteiles 1 bei Berührung sehr gleichförmig erscheint, wie dies vom Endverbraucher gewünscht ist.

Ferner wird eine besonders stabile Verbindung zwischen der elastischen Schicht 2 und der viskoelastischen Schicht 3 erzielt, da neben der chemischen Verbindung auch eine mechanische Haltewirkung durch die Ränder 7 erreicht wird.

In Figur 14 ist ein Ausführungsbeispiel dargestellt, bei dem die elastische Schicht 2 in die viskoelastische Schicht 3 eingebettet ist. Figur 13 zeigt ein nicht erfindungsgemässes Polsterteil, bei dem die elastische Schicht 2, die in die viskoelastische Schicht 3 eingebettet ist, aus einem Bauteil mit Federkernen besteht.

Es ist naheliegend, dass die elastische Schicht auch mittels anderer Fertigungsverfahren herstellbar ist und wahlweise in die viskoelastische Schicht eingebettet oder nicht eingebettet werden kann.

Bei einem bevorzugten Ausführungsbeispiel sind die elastische Schicht und die viskoelastische Schicht unter Verwendung eines Polyuretanwerkstoffes erzeugt. Es ist naheliegend, dass auch andere Kunststoffmaterialen Verwendung finden können, die ausreichende chemische Adesion aufweisen, sobald die viskoelastische Schicht auf das Material der elastischen Schicht aufgeschäumt wird.

Das Polsterteil besteht vorzugsweise aus einem Polster für eine Matratze, aber gemäß anderen Ausführungsbeispielen besteht auch die Möglichkeit, das Polsterteil als Sitz oder Rückenpolsterung für Sofas, Sessel oder Stühle zu verwenden oder als Kissen oder Erzeugnisse für den sanitären Bereich, Sitzauflagen für Rollstühle sowie als Nierenstützen oder Antiwundbelag.

Die vorstehende Erfindung betrifft auch ein Verfahren zur Herstellung des Polsterteiles.

Das Verfahren schlägt vor, eine Schicht aus elastischem Material 2 in das Innere einer Form einzubringen und diese Form mit viskoelastischem Material auszuschäumen, um das Polsterteil ohne die Verwendung von Klebern einzubetten.

In gleicher Weise ist es möglich, in die Form eine viskoelastische Schicht 3 einzubringen und dann elastisches Material in die Form einzuschäumen.

Das viskoelastische Material wird an einer Vorderwand sowie an Seitenwänden der elastischen Schicht eingespritzt, um somit Randbereiche 7 zu schaffen, die die Aufgabe haben, die elastische Schicht 2 in einer gewünschten Lage festzulegen und zu schützen.

Bei anderen möglichen Ausführungsformen, wird das viskoelastische Material nur in Übereinstimmung mit einer Vorderseite der elastischen Schicht eingeschäumt, hingegen bei anderen Ausführungsformen wird die elastische Schicht in das viskoelastische Material eingebettet.

Selbstverständlich ist es auch möglich, das elastische Material durch Aufschäumen auf das viskoelastische Material aufzubringen, ohne aus dem Schutzbereich des Verfahrens auszutreten.

In vorteilhafter Weise besteht die elastische Schicht 2 und die viskoelastische Schicht 3 aus Polyuretan.

## Patentansprüche

1. Polsterteil (1), bestehend aus einer elastischen Schicht (2) und einer viskoelastischen Schicht (3), wobei die elastische Schicht (2) und die viskoelastische Schicht (3) an inneren Flächen (4) direkt zusammengefügt sind, **dadurch gekennzeichnet, dass** die inneren Wände (4) der elastischen Schicht (2) und der viskoelastischen Schicht (3) profilartige Formgebung aufweisen, wobei die geformten Profile der elastischen Schicht (2) und der viskoelastischen Schicht (3) vorstehende Teile (5) und Ausnehmungen (6) aufweisen.

2. Polsterteil (1), nach Anspruch 1, **dadurch gekennzeichnet, dass** zwei oder mehrere Abschnitte (15, 16) vorgesehen sind, die unterschiedliche Formgebung aufweisen und jeder Abschnitt (15,16) mit unterschiedlicher Tragfähigkeit ausgebildet ist.

3. Polsterteil (1), nach Anspruch 1, **dadurch gekennzeichnet, dass** die viskoelastische Schicht (3) abstehende Ränder (7) aufweist, die wenigstens teilweise seitliche Ränder (8) der elastischen Schicht (2) abdecken.

4. Polsterteil (1), nach Anspruch 1- 3, **dadurch gekennzeichnet, dass** die elastische Schicht (2) und die viskoelastische Schicht (3) aus einem Polyuretanwerkstoff bestehen.

5. Polsterteil (1), nach Anspruch 1-4, **dadurch gekennzeichnet, dass** das Polsterteil (1) Bestandteil einer Matratze ist.

6. Verfahren zur Herstellung eines Polsterteils (1) nach einem oder mehreren der vorhergehenden Ansprüche, **dadurch gekennzeichnet, dass** eine Schicht aus elastischem Material oder eine Schicht aus viskoelastischem Material in das Innere einer Form eingebracht wird und in die Form viskoelastisches Material oder elastisches Material eingeschäumt wird und dass die Schicht, bestehend aus elastischem Material und die Schicht aus viskoelastischem Material darin eingebettet werden.

7. Verfahren nach Patentanspruch 6, **dadurch gekennzeichnet, dass** das viskoelastische Material an einer Vorderseite oder an seitlichen Teilen der elastischen Schicht oder umgekehrt eingespritzt wird.

8. Verfahren, nach einem oder mehreren der Ansprüche 6 oder 7, **dadurch gekennzeichnet, dass** die elastische Schicht und die viskoelastische Schicht aus Polyuretan bestehen.

## Claims

1. Upholstery element (1), comprising an elastic layer (2) and a viscoelastic layer (3), wherein the elastic layer (2) and the viscoelastic layer (3) are directly joined together at inner surfaces (4), **characterized in that** the inner walls (4) of the elastic layer (2) and of the viscoelastic layer (3) have a profile-type shaping, with the shaped profiles of the elastic layer (2) and of the viscoelastic layer (3) having protruding parts (5) and recesses (6).

2. Upholstery element (1) according to Claim 1, **characterized in that** two or more sections (15, 16) having different shaping are provided, and each section (15, 16) is designed with a different load-bearing capacity.

3. Upholstery element (1) according to Claim 1, **characterized in that** the viscoelastic layer (3) has protruding borders (7) which at least partially cover lateral borders (8) of the elastic layer (2).

4. Upholstery element (1) according to Claims 1-3, **characterized in that** the elastic layer (2) and the viscoelastic layer (3) are composed of a polyurethane material.

5. Upholstery element (1) according to Claims 1-4, **characterized in that** the upholstery element (1) is part of a mattress.

6. Method of manufacturing an upholstery element (1) according to one or more of the preceding claims, **characterized in that** a layer of elastic material or a layer of viscoelastic material is placed into the interior of a mould and viscoelastic material or elastic material is foamed into the mould, and **in that** the layer comprising elastic material and the layer made of viscoelastic material are embedded therein.

7. Method according to Patent Claim 6, **characterized in that** the viscoelastic material is injected on a front side or on lateral parts of the elastic layer, or vice versa.

8. Method according to one or more of Claims 6 and 7, **characterized in that** the elastic layer and the viscoelastic layer are composed of polyurethane.

## Revendications

1. Elément de rembourrage (1), constitué d'une couche élastique (2) et d'une couche viscoélastique (3), la couche élastique (2) et la couche viscoélastique (3) étant directement assemblées au niveau des surfaces internes (4), **caractérisé en ce que** les parois internes (4) de la couche élastique (2) et de la couche viscoélastique (3) présentent une forme profilée, les profilés formés de la couche élastique (2) et de la couche viscoélastique (3) présentant des parties saillantes (5) et des renfoncements (6).

2. Elément de rembourrage (1) selon la revendication 1, **caractérisé en ce que** l'on prévoit au moins deux portions (15, 16) qui présentent différentes formes et chaque portion (15, 16) est réalisée avec une capacité de support différente.

3. Elément de rembourrage (1) selon la revendication 1., **caractérisé en ce que** la couche viscoélastique (3) présente des bords saillants (7) qui recouvrent au moins en partie des bords latéraux (8) de la couche élastique (2).

4. Elément de rembourrage (1) selon l'une quelconque des revendications 1 à 3, **caractérisé en ce que** la couche élastique (2) et la couche viscoélastique (3) se composent d'un matériau en polyuréthanne.

5. Elément de rembourrage (1) selon l'une quelconque des revendications 1 à 4, **caractérisé en ce que** l'élément de rembourrage (1) fait partie d'un matelas.

6. Procédé de fabrication d'un élément de rembourrage (1) selon l'une quelconque ou plusieurs des revendications précédentes, **caractérisé en ce qu'**une couche en matériau élastique ou une couche en matériau viscoélastique est introduite à l'intérieur d' un moule et le matériau viscoélastique ou élastique est moussé dans le moule et en ce que la couche constituée de matériau élastique et la couche constituée de matériau viscoélastique y sont noyées.

7. Procédé selon la revendication 6, **caractérisé en ce que** le matériau viscoélastique est moulé par injection sur un côté avant ou sur des parties latérales de la couche élastique ou inversement.

8. Procédé selon l'une quelconque ou plusieurs des revendications 6 ou 7, **caractérisé en ce que** la couche élastique et la couche viscoélastique se composent de polyuréthanne.
